# EUROPÄISCHE PATENTSCHRIFT

(11) **EP 1 121 666 B1**
(45) Veröffentlichungstag und Bekanntmachung des Hinweises auf die Patenterteilung: **05.06.2002**
(21) Anmeldenummer: 99948981.8
(22) Anmeldetag: 13.10.1999
(51) Int. Cl.: G07C 1/26

(54) **ELEKTRONISCHES KONSTATIERSYSTEM FÜR BRIEFTAUBEN**
ELECTRONIC DETECTION SYSTEM FOR CARRIER PIGEONS
SYSTEME DE RECONNAISSANCE ELECTRONIQUE POUR PIGEONS VOYAGEURS

(30) Priorität: 15.10.1998 DE 19847568
(43) Veröffentlichungstag der Anmeldung: 08.08.2001
(73) Patentinhaber: Basch, Hendrik Albert, 4156 AA Rumpt (NL); Basch, Gerwin Cornelis Albert, 4141 GD Leerdam (NL)
(72) Erfinder: Basch, Hendrik Albert, 4156 AA Rumpt (NL); Basch, Gerwin Cornelis Albert, 4141 GD Leerdam (NL)
(74) Vertreter: Rapp, Bertram
(86) Internationale Anmeldenummer: EP9907678
(87) Internationale Veröffentlichungsnummer: WO0022580

(56) Entgegenhaltungen:
- EP-A- 0 544 277
- EP-A- 0 884 700
- DE-A- 4 138 965
- DE-A- 19 600 717
- DE-U- 29 714 165

## Beschreibung

Die Erfindung betrifft ein elektronisches Konstatiersystem für Brieftauben.

Der Taubensport tendiert immer mehr in Richtung des elektronischen Registrierens von Tauben bei Wettflügen. Hierbei ist am Fuß jeder Taube ein Ring angebracht, der einen Chip enthält. In diesem Chip sind alle Informationen über die Taube gespeichert.

Der Züchter benötigt ein Bediengerät, ein Lesegerät, eine Funkuhr, eine oder mehrere Ankunftsantennen und ein Netzteil, wobei die einzelnen Komponenten über Kabel miteinander verbunden sind. Das Bediengerät und das Lesegerät können zu einer Baueinheit zusammengefaßt sein.

Zur Registrierung, zum Einkorben und Abschlagen in der Einsatzstelle sind dort ein Schreib-Lesegerät, eine Antenne, eine Funkuhr, ein Computer und ein Drucker erforderlich. An das Schreib-Lesegerät der Einsatzstelle werden die Bediengeräte jeweils während der Registrierung und während des Einkorbens und des Abschlagens der Tauben angeschlossen. Zum Konstatieren der Tauben am Taubenschlag des Züchters muß dieser in jedem Fall eine oder mehrere Ankunftsantennen an der Einflugöffnung installieren und diese durch ein oder mehrere Kabel mit dem Lesegerät und dem Bediengerät verbinden.

Der Nachteil dieser auf dem Markt befindlichen Systeme sind die Anschaffungskosten der verschiedenen Geräte, die für einen durchschnittlichen Taubenzüchter zu hoch liegen. Auch ist die Verkabelung der einzelnen Komponenten sehr aufwendig.

Der EP 0 544 277 A2 ist ein elektronisches Konstatiersystem für Brieftauben entnehmbar, bei welchem in der Einsatzstelle und am Taubenschlag je ein Lesegerät vorgesehen ist, welches jeweils mit einer Antenne verbunden ist. Hiermit werden die Identifizierungsdaten von Transpondern von Fußringen der Tauben gelesen, wenn diese in der Einsatzstelle registriert werden und wenn diese am Taubenschlag ankommen. Die Identifizierungsdaten werden einem Basisgerät zugeführt, in das eine Uhr integriert ist Als Wettflugdaten können somit die Identifizierungsdaten dem Zeitpunkt der Ankunft einer Taube am Taubenschlag zugeordnet werden. Die Basisgeräte der Züchter sind an einen Computer der Einsatzstelle anschließbar, wobei der Computer die Wettflugdaten auswertet. In das Basisgerät ist ein Bediengerät integriert, das als Mehrfunktionsschalter ausgebildet ist, mit dem die im Speicher des Basisgerätes abgelegten Daten zurückliegender Eingaben nacheinander abgerufen werden können, um sie noch einmal in einem Display des Basisgerätes darzustellen.

Die DE 196 00 717 A1 beschreibt eine Rahmen- oder Tunnelantenne, die den Eingang eines Taubenschlags überspannt. Wie beim vorgenannten Dokument aktiviert ein von der Spule erzeugtes elektrisches Feld beim Einflug einer Taube den dort befestigten Transponder, der eine kodierte Kennung zur Identifizierung der Taube aussendet. Das ausgesendete Signal wird von der Antenne erfaßt und einer Auswerteeinheit zugeführt.

Die DE 41 38 965 befaßt sich ebenfalls mit einer Einrichtung zur Bestimmung der Ankunft von Tauben am Taubenschlag. Es ist ein Detektor mit einem Frequenzgenerator vorgesehen, der mit einer Antenne zur berührungslosen Erfassung der Identifizierungsdaten der an den Tauben befestigten Transpondern dient. Der Detektor ist mit einer funkgesteuerten Zeitmeßeinrichtung kombiniert, so daß bei Ankunft einer Taube im Taubenschlag mit Hilfe des Detektors das Identifizierungsdatum und gleichzeitig mit Hilfe der Zeitmeßeinrichtung die Ankunftszeit dieser Taube bestimmt werden können.

Es besteht die Aufgabe, das Konstatiersystem so auszubilden, daß alle wesentlichen Funktionen in einem Gerät vereinigt sind.

Dies wird erreicht durch ein Basisgerät für den Züchter, in welchem Schreib-Lesegerät, Bediengerät, Uhr und Antenne integriert sind. Die Stromversorgung erfolgt durch in das Basisgerät eingesetzte Batterien oder Akkumulatoren. Weiterhin besteht die Möglichkeit, das Basisgerät so auszubilden, daß das Schreib-Lesegerät einschließlich der Antenne vom Basisgerät abgezogen werden kann und der abgezogene Teil zum Konstatieren am Schlag des Züchters montiert wird.

Ein solches Basisgerät ist transportabel und der Taubenzüchter wird nicht mehr gezwungen, für jede Anflugöffnung eine externe Antenne anzuschaffen. Zur Konstatierung der Tauben im Taubenschlag des Züchters ist es jetzt möglich, die Tauben so zu konstatieren, indem man diese mit der Hand über das Basisgerät hält oder indem man das Basisgerät an der Anflugöffnung plaziert. Ist das Schreib-Lesegerät und die Antenne vom Basisgerät abziehbar, dann wird dieses anstelle des Basisgeräts an der Anflugöffnung plaziert.

In der Einsatzstelle wird das Basisgerät an einen Computer angeschlossen, an welchem eine Funkuhr und ein Drucker angeschlossen ist. Das Basisgerät macht hierdurch die herkömmliche Einsatzstelleneinheit und die daran angeschlossene Antenne überflüssig. Das Einkorben erfolgt unter Benutzung der Antenne und der Elektronik des Basisgerätes. Auch das Abschlagen nach dem Wettflug in der Einsatzstelle geschieht selbständig durch das Basisgerät. Der Computer, mit dem das Basisgerät verbunden ist, speichert die Einkorbdaten mehrerer Basisgeräte automatisch ab. Der Computer kann durch ein externes Modul ersetzt werden, das dann die Funktion des Computers übernimmt. Bei einer Weiterbildung kann dieses externe Modul in das Basisgerät integriert werden. In diesem Fall wird der Druck und die Funkuhr direkt am Basisgerät angeschlossen und das Registrieren, das Einkorben und das Abschlagen erfolgt direkt über das Basisgerät.

Der Computer oder ein externes Modul zum zusätzlichen Abspeichern der Wettflugdaten, verbunden mit dem Basisgerät, speichert sämtliche Wettflugdaten eines oder mehrerer Basisgeräte zusätzlich automatisch ab. Hierdurch ist es möglich, bei einem Defekt eines Basisgeräts ein anderes Basisgerät mit denselben Wettflugdaten zu versehen, wie das defekte Exemplar, wodurch der betroffene Züchter doch noch am Wettflug teilnehmen kann.

Die wesentlichen Vorteile bestehen darin, daß das Basisgerät sowohl beim Registrieren, beim Einkorben, in der Einsatzstelle, bei der Konstatierung am Taubenschlag und bei der Auswertung an der Einsatzstelle einsetzbar ist.

Auch ist es möglich, das Registrieren, das Einkorben und das Abschlagen an mehreren Standorten durchzuführen. An jedem Standort ist es lediglich erforderlich, einen an die Basisgeräte anschließbaren Computer vorzusehen, wobei anstelle des Computers auch ein externes Modul vorgesehen werden kann.

Gemäß Abbildung 1 ist die Antenne und das Schreib-Lesegerät im Basisgerät eingebaut.

Gemäß Abbildung 2 ist die Antenne und das Schreib-Lesegerät in das Basisgerät einschiebbar und über eine Leitung oder drahtlos mit dem Basisgerät verbunden. Eine Drahtverbindung wird nachfolgend jeweils über eine Linie, eine drahtlose Verbindung bei den anderen Abbildungen jeweils über die Wetten dargestellt..

Gemäß Abbildung 3 können mehrere Antennen als lose Einheit aneinander gekoppelt werden oder als feste Einheit ineinander geklickt werden, wodurch eine große Oberfläche entsteht, die als Landeplatz für die Tauben dient. Der Vorteil ist, daß man auf diese Weise ein Antennenfeld beliebiger Größe und Abmessung erstellen kann. Das direkte Aneinanderlegen der Antennenspulen wird möglich gemacht, indem man die Spulen, die nebeneinander liegen, im Wechsel aktiviert bzw. deaktiviert, entsprechend einem Multiplexbetrieb, wodurch sie sich nicht gegenseitig beeinflussen können.

Anstelle der Antenne und des Schreib-Lesegeräts nach Abbildung 2 ist es auch möglich, entsprechend der Abbildung 4 eine einschiebbare Tastatur vorzusehen, die in herausgenommenem Zustand drahtlos mit dem Basisgerät verbunden ist.

Gemäß Abbildung 5 ist es außerdem möglich, die Tastatur durch ein Kabel mit dem Basisgerät zu verbinden.

Gemäß Abbildung 6 wird am Computer an der Einsatzstelle das Basisgerät, ein Drucker und eventuell eine Funkuhr angeschlossen, wobei der Computer unter anderem sämtliche Wettflugdaten eines oder mehrerer Basisgeräte abspeichert.

Gemäß Abbildung 7 wird am Basisgerät ein Modul M 1, ein Drucker und eventuell eine Funkuhr angeschlossen, wobei das Modul M 1 den vorher benötigten Computer ersetzt, ohne sämtliche Wettflugdaten zusätzlich abzuspeichern.

Gemäß Abbildung 8 wird am Basisgerät das Modul M 1, ein Modul M 2, ein Drucker und eine Funkuhr angeschlossen, wobei das Modul M 1 die Funktionen des Computers übernimmt und das Modul M 2 sämtliche Wettflugdaten automatisch abspeichert.

Gemäß Abbildung 9 wird das Modul M 1 im Basisgerät integriert und ein Drucker und eine Funkuhr werden am Basisgerät angeschlossen. Das integrierte Modul M 1 übernimmt die Funktionen des Computers ohne sämtliche Wettflugdaten zusätzlich abzuspeichern. Um sämtliche Wettflugdaten zusätzlich abzuspeichern, wird das Modul M 2 am Basisgerät angeschlossen.

Gemäß Abbildung 10 können auch Durchflugantennen mit Kabel oder drahtlos angeschlossen werden, wobei die Taube die Antenne durchläuft oder durchfliegt.

Gemäß Abbildung 11 ist das Basisgerät mit der Drehflugantenne verbunden und weiterhin mit einem Empfänger der ein optisches und/oder akustisches Signal erzeugt, wenn eine Taube die Antenne durchwandert.

Gemäß Abbildung 12 ist am Basisgerät eine Großraumantenne anschließbar, welche durch Aufstellen und Verbinden von Sendemasten ein beliebig großes Antennenfeld erzeugen. Hierdurch ist es möglich, die Tauben bereits in der Luft zu konstatieren.

In Erweiterung des Basisgeräts ist es möglich, an dieses einen Datensender anzuschließen bzw. diesen am Basisgerät zu integrieren. Dieser Datensender erzeugt ein Signal bei Ankunft einer Taube. Gemäß einem ersten Zweck dieses Datensenders dient dieser dazu einen vom Taubenzüchter mitgeführten Empfänger anzusteuern, der ein optisches und/oder akustisches Signal erzeugt. Hierdurch ist es nicht erforderlich, daß der Taubenzüchter sich ständig am Taubenschlag aufhält. Das optische und/oder akustische Signal dient dazu, daß der Taubenzüchter sich zum Taubenschlag begibt.

Das vom Datensender erzeugte elektrische Signal kann die bei der Ankunft einer Taube vom Basisgerät erfaßten Daten beinhalten. Auf diese Weise wird über den Empfänger dem Taubenzüchter mitgeteilt, welche Taube angekommen ist. Datensender und Empfänger arbeiten bevorzugt drahtlos.

Es ist weiterhin möglich, daß der Datensender ein Telefonmodem ansteuert, in welchem die Telefonnummer der Einsatzstelle gespeichert ist. Dieser werden dann die vom Basisgerät erfaßten Daten übermittelt.

Die Detektion der Ankunft einer Taube kann auch über eine Infrarotlichtschleuse oder einen Bewegungsmelder erfolgen, der an das Basisgerät angeschlossen ist.

Im Basisgerät kann ein Steuergerät integriert sein, welches unter anderem das Alarmsystem, eine Temperaturmessung, eine Luftfeuchtemessung und Vorrichtungen zum Reinigen und zum Abdunkeln des Taubenschlags und die automatische Fütterung der Tauben steuert.

## Patentansprüche

1. Elektronisches Konstatiersystem für Brieftauben mit einem einer Antenne zugeordneten Lesegerät, das die Identifizierungsdaten von Transpondern von Fußringen der Tauben liest, wenn diese in der Einsatzstelle registriert werden und wenn diese am Taubenschlag ankommen, mit einem ein Display aufweisenden Basisgerät, in das eine Uhr integriert ist, zur Eingabe der Identifizierungsdaten und zum Speichern sämtlicher Wettflugdaten, wobei die Basisgeräte der Züchter an einen Computer der Einsatzstelle anschließbar sind, und wobei dem Basisgerät ein Bediengerät zugeordnet ist, **dadurch gekennzeichnet, daß** das Lesegerät gleichzeitig ein Schreibgerät ist, das einschließlich der Antenne vom Basisgerät abgezogen werden kann und im herausgenommenen Zustand drahtlos mit dem Basisgerät verbunden ist und das anstelle des Schreib-Lesegerät in das Basisgerät als Bediengerät eine Tastatur einschiebbar ist, die im herausgenommenen Zustand ebenfalls drahtlos mit dem Basisgerät verbunden ist.

2. Elektronisches Konstatiersystem nach Anspruch 1, **dadurch gekennzeichnet, daß** das Basisgerät transportabel ist und eine eigene Stromversorgung aufweist.

3. Elektronisches Konstatiersystem nach Anspruch 1 oder 2, **dadurch gekennzeichnet, daß** mit dem Basisgerät ein Datensender verbunden ist, der für einen Empfänger ein elektrisches Signal bei Ankunft einer Taube erzeugt.

4. Elektronisches Konstatiersystem nach Anspruch 3, **dadurch gekennzeichnet, daß** der Datensender im Basisgerät integriert ist.

5. Elektronisches Konstatiersystem nach Anspruch 3 oder 4, **dadurch gekennzeichnet, daß** der Empfänger tragbar ist und ein optisches und/oder akustisches Signal erzeugt.

6. Elektronisches Konstatiersystem nach einem der Ansprüche 3 bis 5, **dadurch gekennzeichnet, daß** das elektrische Signal die bei der Ankunft einer Taube vom Basisgerät erfaßten Daten beinhaltet.

7. Elektronisches Konstatiersystem nach einem der Ansprüche 3 bis 6, **dadurch gekennzeichnet, daß** der Datensender ein Telefonmodem ansteuert, in welchem die Telefonnummer der Einsatzstelle gespeichert ist, mit welcher die Daten übermittelt werden.

## Claims

1. Electronic verification system for homing pigeons with a reader which is associated with an antenna and which reads the identification data from transponders of foot rings of the pigeons when these are registered in the deployment location and when these arrive at the pigeon loft, with a base unit which exhibits a display and in which a clock is incorporated, for entering the identification data and for storing all the race data, whereby the base units of the breeders can be connected to a computer at the deployment location, and whereby the base unit has an associated operating unit, **characterised in that** the reader is at the same time a recorder which, including the antenna, can be detached from the base unit and, when detached, is connected to the base unit without any wires, and **in that** in place of the recorder/reader, a keyboard can be inserted in the base unit as operating unit which, when detached, is also connected to the base unit without any wires.

2. Electronic verification system according to claim 1, **characterised in that** the base unit is transportable and has its own power supply.

3. Electronic verification system according to claim 1 or 2, **characterised in that** a data transmitter which produces an electrical signal for a receiver when a pigeon arrives, is connected to the base unit.

4. Electronic verification system according to claim 3, **characterised in that** the data transmitter is incorporated in the base unit.

5. Electronic verification system according to claim 3 or 4, **characterised in that** the receiver is portable and produces an optical and/or acoustic signal.

6. Electronic verification system according to one of claims 3 to 5, **characterised in that** the electrical signal contains the data picked up by the base unit when a pigeon arrives.

7. Electronic verification system according to one of claims 3 to 6, **characterised in that** the data transmitter actuates a telephone modem which holds the telephone number of the deployment location to which the data is sent.

## Revendications

1. Système de reconnaissance électronique pour pigeons voyageurs comportant un lecteur associé à une antenne qui lit les données d'identification de transpondeurs contenus dans les bagues des pigeons lorsque ces derniers sont enregistrés au centre d'enlogement et lorsqu'ils arrivent au pigeonnier, une unité de base munie d'un afficheur et intégrant une horloge pour l'entrée des données d'identification et l'enregistrement de toutes les données de vol, les unités de base des éleveurs pouvant être connectées à un ordinateur du centre d'enlogement et une unité de commande étant associée à l'appareil de base, système **caractérisé par le fait que** le lecteur est en même temps un enregistreur qui peut être extrait, antenne y comprise, de l'unité de base et qui est relié sans fil à l'unité de base à l'état retiré, et que l'on peut insérer dans l'unité de base, à la place du lecteur-enregistreur, un clavier servant d'unité de commande, lequel est également relié sans fil à l'unité de base à l'état retiré.

2. Système de reconnaissance électronique selon la revendication 1, **caractérisé par le fait que** l'unité de base est transportable et possède sa propre alimentation électrique.

3. Système de reconnaissance électronique selon la revendication 1 ou 2, **caractérisé par le fait qu'**à l'unité de base est relié un émetteur de données qui génère un signal électrique pour un récepteur lors de l'arrivée d'un pigeon.

4. Système de reconnaissance électronique selon la revendication 3, **caractérisé par le fait que** l'émetteur de données est intégré dans l'unité de base.

5. Système de reconnaissance électronique selon la revendication 3 ou 4, **caractérisé par le fait que** le récepteur est portable et génère un signal optique et/ou acoustique.

6. Système de reconnaissance électronique selon l'une des revendications 3 à 5, **caractérisé par le fait que** le signal électrique contient les données enregistrées par l'unité de base lors de l'arrivée d'un pigeon.

7. Système de reconnaissance électronique selon l'une des revendications 3 à 6, **caractérisé par le fait que** l'émetteur de données commande un modem téléphonique dans lequel est enregistré le numéro de téléphone du centre d'enlogement et qui permet de transmettre les données.
